# EUROPÄISCHE PATENTSCHRIFT

(11) **EP 3 763 624 B1**
(45) Veröffentlichungstag und Bekanntmachung des Hinweises auf die Patenterteilung: **27.10.2021**
(21) Anmeldenummer: 20176832.2
(22) Anmeldetag: 27.05.2020
(51) Int. Cl.: B65B 11/10, B65B 51/02, B65B 51/07, B65B 57/14, B65B 57/12, B65D 75/14, B65D 33/26

(54) **VERFAHREN UND VORRICHTUNG ZUM VERPACKEN VON VERPACKUNGSGUT IN EINER VERSANDTASCHE SOWIE VERSANDTASCHE**
MAILING BAG AND METHOD AND DEVICE FOR PACKAGING GOODS IN A MAILING BAG
PROCÉDÉ ET DISPOSITIF D'EMBALLAGE D'UN PRODUIT À EMBALLER DANS UNE ENVELOPPE DE TYPE POCHETTE AINSI QU'ENVELOPPE DE TYPE POCHETTE

(30) Priorität: 08.07.2019 EP 19184998
(43) Veröffentlichungstag der Anmeldung: 13.01.2021
(73) Patentinhaber: Hugo Beck Maschinenbau GmbH & Co. KG, 72581 Dettingen/Erms (DE)
(72) Erfinder: Raiser, Curt-Jürgen, 72768 Reutlingen (DE); Kleemann, Gunther, 72661 Grafenberg (DE); Krohmer, Matthias, 72584 Hülben (DE)
(74) Vertreter: Klocke, Peter

(56) Entgegenhaltungen:
- EP-A1- 0 580 015
- EP-A1- 0 669 432
- EP-A2- 1 770 014
- WO-A2-2010/075018
- DE-C- 401 348
- DE-U1- 8 120 329
- DE-U1-202019 105 885
- US-A- 2 396 262
- US-A- 2 578 473
- US-A- 3 994 116
- US-B2- 6 766 625

## Beschreibung

Die vorliegende Erfindung betrifft ein Verfahren zum maschinellen Verpacken eines Verpackungsguts in einer Versandtasche aus papierförmigen Verpackungsmaterial, eine Verpackungsmaschine zum Verpacken von Verpackungsgut in einer Versandtasche aus papierförmigen Verpackungsmaterial.

Versandtaschen aus papierförmigen Verpackungsmaterial sind bekannt. Dies sind Versandverpackungen für relativ flache und kleine Versandgüter, wie beispielswiese mechanische oder elektronische Kleinteile, Textilien, Prospekte, usw., wobei fertige Versandtaschen in die nachträglich ein Produkt eingeführt wird, üblicherweise mit einem Verschluss auf einer Seite versehen sind. Im Nachfolgenden handelt es sich um Versandtaschen, die erst während der Verpackung eines Verpackungsgutes zu einer Versandtasche ausgebildet werden. Unter papierförmigen Verpackungsmaterial wird im wesentlichen reines Papiermaterial verstanden, wobei es sich hierbei jedoch auch um papierähnliches Material aus anderen Stoffen als aus Holz gewonnenen Faserstoff handeln kann, jedoch die Eigenschaften hinsichtlich der für eine Verpackung geeigneten Eigenschaften, wie Festigkeit, Faltbarkeit usw. aufweist.

Derartige Versandtaschen gibt es in unterschiedlichen Größen, die nach Größe des Produkts bei dem Versand ausgewählt werden müssen. Insbesondere im Versandhandel über das Internet ist es bekannt, unterschiedlich große Gegenstände als Verpackungsgut durch undurchsichtige Folienverpackungen zu verpacken, wobei die Folienbeutel auf die Produktgröße angepasst werden. Bei dem Verpackungsgut kann es sich textile Gegenstände oder jegliche andere beliebig geformten Gegenstände handeln, die von der Größe her geeignet sind, in einer Versandtasche verschickt zu werden und die Größenvorgaben der Transportunternehmen erfüllen.

Aus der EP 580 015 A1 ist eine Maschine zum Verpacken von plattenförmigen Werkstücken mit Kunststofffolien konzipiert. Das Verpackungsmaterial wird hierbei von oben nach unten gefördert, wobei das untere Ende lose in der Maschine liegt und dann von dem plattenförmigen Werkstück mitgezogen wird, so dass letztlich eine banderolenförmige Verpackung entsteht. Der Verschluss vom losen Ende wird mit einer nachfolgenden separaten Station durchgeführt, wobei zuvor noch eine Eckumsetzung erfolgt. Die Produkte müssen für diese Verpackung eine Eigensteifigkeit aufweisen.

Bei der US 6 766 625 B2 und der EP 1 770 014 A2 werden Papierstapel, wie z.B. auch Kopierpapier banderoliert und im weiteren Verlauf seitlich verschlossen. Die dort beschriebenen Verfahren funktionieren nur mit einer Eigensteifigkeit der Produkte.

Mittels diesen Maschinen ist es nicht möglich, in der Größe und Form aufeinanderfolgende unterschiedliche Produkte zu verpacken.

Der vorliegenden Erfindung liegt die Aufgabe zugrunde, eine Möglichkeit vorzuschlagen, mit der unterschiedlich große und in ihrer Art in den Abmessungen und Formen verschiedene Produkte, insbesondere auch flexible Produkte, variabel chaotisch automatisiert in einer speziellen Versandtasche aus papierförmigem Verpackungsmaterial verpackt werden können.

Diese Aufgabe wird erfindungsgemäß durch ein Verfahren nach Anspruch 1 und eine Verpackungsmaschine nach Anspruch 7 gelöst. Weitere vorteilhafte Ausgestaltungen sind den jeweiligen rückbezogenen Unteransprüchen zu entnehmen.

Gemäß dem erfindungsgemäßen Verfahren wird das Verpackungsgut horizontal zu einer vertikalen Verpackungsmaterialbahn transportiert und in Transportrichtung des Verpackungsguts in eine senkrecht zu der Transportrichtung befindliche Verpackungsmaterialbahn hinein bewegt, so dass das Verpackungsgut auf der Verpackungsmaterialbahn bzw. dem Verpackungsmaterial beim Weitertransport zu liegen kommt. Anschließend wird ein erstes unteres Verpackungsmaterialbahnende in die Transportrichtung zeigend oberhalb des Verpackungsguts auf einem Gegenhalter abgelegt und ein zweites oberes Verpackungsmaterialbahnende gegen die Transportrichtung zeigend auf das erste untere Materialbahnende angeordnet und miteinander verbunden. Dadurch entsteht ein banderolenförmiger das Verpackungsgut auf der Ober- und Unterseite sowie Stirn- und Rückseite umhüllender Verpackungsmaterialumschlag mit zwei gegenüberliegenden offenen, das Verpackungsgut seitlich überragenden quer zur Transportrichtung weisenden Längsseiten. Die Verbindung der Verpackungsmaterialbahnenden auf der Oberseite kann mittels eines Leims, insbesondere Heißleims oder eines Klebers erfolgen. Vorzugsweise wird die Oberseite auf der Unterseite befestigt, um Probleme bei der nachfolgenden Weiterverarbeitung durch ein möglicherweise hochstehendes Verpackungsmaterialende und die Gefahr der Öffnung des Verpackungsmaterialumschlags zu vermeiden. Als nächstes wird die Verpackung weitertransportiert und anschließend an den offenen Längsseiten mit einer Verschlussnaht verschlossen, die maschinell mittels eines Fadens hergestellt wird. Da die Verschlussnaht maschinell verschlossen wird, erfolgt das Verschließen bekanntlich mit zwei Fäden, einem oben sichtbaren Nadelfaden und einem auf der Unterseite sichtbaren Greiferfaden. Es wird daher im Nachfolgenden im Zusammenhang mit maschinellem Vernähen auch der Begriff Faden verwendet, selbst wenn es sich tatsächlich um zwei Fäden handelt. Das Verschließen kann beispielsweise mit textilen Fäden oder Kunststofffäden erfolgen. Eine zusätzliche Einbringung eines Klebebandstreifens für die Wiederverschließbarkeit der Versandtasche innerhalb der Verschlussnaht, zum Beispiel für eine Rücksendung, ist ebenfalls möglich. Der Begriff Verpackungsmaterial wird im Text auch allgemein und der Begriff Verpackungsmaterialbahn bezogen auf das auf die Länge abgeschnittene zur Verpackung dienende Stück des Verpackungsmaterials verwendet.

Gemäß einer weiteren Ausbildung des Verfahrens wird das Verpackungsmaterial parallel zu der Verschlussnaht beidseitig auf der dem Verpackungsgut abgewandten Seite der Verschlussnaht abgeschnitten, damit der mit der Abstand von der Verschlussnaht zum Rand der Versandtasche nicht unnötig breit ist.

Gemäß einer besonders bevorzugten Ausbildung des Verfahrens wird die Höhe, Breite und Länge des Verpackungsguts vor Erreichen der Verpackungsmaterialbahn gemessen und daraus die erforderliche Breite des Verpackungsmaterials ermittelt und gegebenenfalls ausgewählt und die Länge der Verpackungsmaterialbahn ermittelt. Üblicherweise wird das Verpackungsmaterial mit einer vorgegebenen Breite, die für alle zu verpackenden Verpackungsgüter ausreichend ist, von einer Rolle abgezogen und entsprechend der ermittelten Länge abgeschnitten und steht dann, wie vorstehend erwähnt, senkrecht zur Transportrichtung das Verpackungsgut zum Verpacken zur Verfügung. Vorzugsweise können auch mehrere Breiten an Verpackungsmaterial zur Verfügung gestellt werden, so dass abhängig von der Breite und Höhe des Verpackungsgutes das am wenigsten Verpackungsmaterial verbrauchenden Verpackungsmaterial ausgewählt wird. Dadurch kann Verpackungsmaterial gespart und Abfall verringert werden. Damit die Lage des Verpackungsgut entsprechend seiner Länge richtig zu den Verpackungsmaterialenden positioniert werden kann, erfolgt aus der ermittelten Länge des Verpackungsguts eine Positionierung durch eine Wegsteuerung eines folgenden Auslaufbandes auf der das Verpackungsgut auf der Verpackungsmaterialbahn zu liegen kommt. Des Weiteren werden aus der eingangs ermittelten Höhe und Breite die Position der Verschlussnaht und gegebenenfalls die Position für das Abschneiden überschüssigen Verpackungsmaterial ermittelt und eingestellt. Damit können aufeinanderfolgende Verpackungsgüter mit unterschiedlichen Abmessungen automatisch verpackt werden, wobei sichergestellt ist, dass der Überstand zwischen dem Verpackungsgut und dem Rand der Versandtasche möglichst gering und entsprechend Vorschriften der Transportunternehmen gerecht wird, weil eine Anpassung in der Breite beim Herstellen der Verschlussnaht und dem Abschneiden des überschüssigen Verpackungsmaterials erfolgt.

Zweckmäßigerweise werden die Verpackungsmaterialbahnenden miteinander verklebt oder verleimt, wobei vorzugsweise der Kleber bzw. der Leim an dem oberen Verpackungsmaterialbahnende angebracht wird.

Der Verpackungsmaterialumschlag mit dem Verpackungsgut wird vorteilhafter Weise an den beiden offenen Seiten mittels einer Vorzugeinrichtung zusammengepresst und einer auf beiden Seiten des Verpackungsguts die seitlichen Enden der Verpackungsmaterialbahn eine Verschlussnaht erzeugenden Einrichtung zugeführt. Hierbei handelt es sich um eine mit jeweils einem getrennten Faden die beiden offenen Seiten vernähenden Nähmaschine. Vorzugsweise wird für eine spätere Öffnung der Verschlussnaht ein Fehlstich erzeugt, indem mittels eine Blaseinrichtung der Nadelfaden angeblasen und damit in seiner Position verändert wird, so dass der Greiferfaden nicht durch die Schlaufe des Nadelfadens gelangt. Durch Aufziehen des unteren Greiferfadens an dieser Stelle und anschließendem Ziehen am oberen Nadelfaden kann dann die Versandtasche einfach geöffnet werden. Je nach Bedarf erfolgt parallel zu dem Vernähen ein Abschneiden des überflüssigen Verpackungsmaterials, wie vorstehend ausgeführt. Das Abschneiden kann gleichzeitig oder nach dem Vernähen erfolgen. Der Transport des Verpackungsgutes erfolgt während des gesamten Verpackungsvorgangs in einer Linie ohne Eckumsetzungen oder anderen Bahnrichtungsänderungen.

Bei der erfindungsgemäßen Verpackungsmaschine sind ein Einlaufband zum Zuführen des darauf angeordneten Verpackungsgutes zu einer Verpackungseinheit und einem anschließenden Auslaufband vorgesehen, wobei die Verpackungseinheit das Verpackungsgut mit dem Verpackungsmaterial auf den Stirnseiten sowie Ober- und Unterseite mit einer auf der oberen Seite verschlossenen banderolenförmigen Verpackungsmaterialumschlag erzeugend umhüllt. Außerdem ist eine an das Auslaufband anschließende Verschließeinheit, die den Verpackungsmaterialumschlag an den offenen Längsseiten mit einer Verschlussnaht, die maschinell mittels eines Fadens hergestellt ist, verschließt. Zum Herstellen des Verpackungsmaterialumschlags weist die Verpackungseinheit eine obere und eine untere vertikal und horizontal bewegbare und um ihre Längsachse drehbare mit Vakuum beaufschlagbare Abziehleiste auf. Die untere Abziehleiste dient dazu, die Verpackungsmaterialbahn von einer Rolle abzuziehen, und die obere Abziehleiste dient dazu das andere Ende der Verpackungsmaterialbahn zu greifen, wobei die Verpackungsmaterialbahn an der oberen Abziehleiste abgeschnitten wird. Dies kann mittels einer Schneideinrichtung direkt an der Abziehleiste oder einer gesonderten Schneideinrichtung erfolgen. Vorzugsweise wird an dieser Stelle auch bevorzugt Heißleim aufgebracht. Des Weiteren dienen die Abziehleisten dazu, das Verpackungsmaterial in einer Ebene senkrecht zur Transportrichtung des Verpackungsguts zwischen dem Einlaufband und dem Auslaufband zu spannen, gegebenenfalls im Hinblick auf die Länge des Verpackungsguts in vertikaler Richtung so zu positionieren, das das Verpackungsgut zu den Verpackungsmaterialbahnenden den richtigen Abstand aufweist, und nach dem Eintritt des Verpackungsgut es in die Ebene der Verpackungsmaterialbahn diese mitzuführen und überlappend ein oberes und ein unteres Ende der Verpackungsmaterialbahn wahlweise auf einem Gegenhalter oberhalb des Auslaufbandes abzulegen, nachdem das Verpackungsgut durch die Ebene der Verpackungsmaterialbahn hindurch getreten ist und auf dem Verpackungsmaterial bzw. der Verpackungsmaterialbahn liegend, sich auf dem Auslaufband befindet. Die untere Abziehleiste wird hierzu um 270° in Transportrichtung und die obere Abziehleiste um 90° gegen die Transportrichtung gedreht. Der Gegenhalter wird insbesondere deshalb benötigt, da auch die Verpackung von flexiblen, insbesondere textilen Materialien möglich sein soll und somit für das Verbinden der Materialbahnenden einer Gegendruckfläche vorhanden sein muss. Der Gegenhalter wird zweckmäßigerweise mit geringem Abstand zu der Oberseite des Verpackungsguts positioniert, um einerseits das Verpackungsgut nicht zu belasten und andererseits so wenig wie möglich Verpackungsmaterial zu verwenden. Da chaotisch aufeinanderfolgende beliebige Produkte verpackt werden, ist der Gegenhalter bei allen flexiblen und keine ebene Oberfläche aufweisenden Produkten erforderlich. Nur bei biegesteiferen ebenen Produkten, wie beispielsweise Katalogen usw., könnte grundsätzlich auf den Gegenhalter verzichtet werden. Allerdings ist die wahlweise Verwendung aufwändig, so dass bei einer chaotischen Produktartenfolge ein permanenter Wechsel auf mit und ohne Gegenhalter und der zur Verfügung stehenden Zeit als nicht zweckmäßig erscheint.

Besonders umweltfreundlich und die Ressourcen schonend ist die Verwendung von mindestens zwei verschieden breiten Verpackungsmaterialien, die je nach der Breite des Verpackungsgutes ausgewählt werden. Damit kann der Abfall an Verpackungsmaterial erheblich reduziert werden. Da die Form und Größe des Verpackungsgutes bei jedem Teil verschieden vom vorhergehenden sein kann, ist es daher äußerst vorteilhaft, auch das Verpackungsmaterial in seiner Breite anpassen zu können. Zweckmäßigerweise weist die erfindungsgemäße Verpackungsmaschine einen ersten Verpackungsmaterialspeicher mit einem ersten Verpackungsmaterial mit einer ersten Breite und mindestens einen weiteren Verpackungsmaterialspeicher mit einem zweiten Verpackungsmaterial mit einer zweiten Breite auf. Des Weiteren ist eine in vertikaler Richtung bewegliche, mit Unterdruck entsprechend der Breite des augenblicklich zu verpackenden Verpackungsguts mit Unterdruck beaufschlagbare Fixierleiste vorgesehen, um das Ende des betreffende Verpackungsmaterials anzusaugen, in vertikaler Richtung von dem Verpackungsmaterialspeicher abzuziehen und an die untere Abziehleiste zu übergeben. Hierzu weist die Fixierleiste vorteilhafterweise Saugdüsen auf, die in den Breiten der Verpackungsmaterialien entsprechenden Bereichen unterteilt ist, so dass genau der Bereich der jeweils erforderlichen Breite angesaugt wird. Die Übergabe erfolgt durch Abblasen des Verpackungsmaterials von der vertikal bewegten Fixierleiste zu einer ortsfesten Fixierleiste, die das Ende des Verpackungsmaterials ansaugt und festhält, bis es von der unteren Abziehleiste abgeholt und für die Durchführung des oben beschrieben Verpackungsvorganges weiter bewegt wird. Bei mehr als zwei unterschiedlichen Verpackungsmaterialien erfolgt das entsprechend, wobei auch hier gewährleistet sein muss, dass das Verpackungsmaterial mit der geringsten Breite der Fixierleiste am nächsten ist und die weiteren Verpackungsmaterialien mit zunehmender Breite des Verpackungsmaterials sich dahinter befinden.

Die Verschließeinheit der erfindungsgemäßen Verpackungsmaschine weist vorzugsweise eine Schneideinrichtung auf, die überschüssiges Verpackungsmaterial auf der dem Verpackungsgut abgewandten Seite der Verschlussnaht abschneidet. Die Schneideinrichtung kann so angeordnet sein, dass sie beim Herstellen der Verschlussnaht parallel das überschüssige Verpackungsmaterial abschneidet. Es ist auch möglich, das Abschneiden nach dem Herstellen der Verschlussnaht vorzunehmen.

Besonders bevorzugt weist die Verpackungsmaschine eine Messeinrichtung zum Vermessen der Höhe, der Breite und in der Länge des Verpackungsgutes vor Erreichen der Verpackungseinheit. Diese Daten sind wichtig, wenn nacheinander unterschiedliche Verpackungsgüter, die auch unterschiedliche Abmessungen haben, kontinuierlich verpackt und gegebenenfalls auch unterschiedlich Breiten des Verpackungsmaterials verwendet werden sollen.

Entsprechend weist dann die Verpackungsmaschine eine Steuereinrichtung auf, die aus den von der Messeinrichtung gelieferten Daten die Länge der für die Verpackung des Verpackungsguts erforderlichen Verpackungsmaterialbahn errechnet, die Breite des Verpackungsmaterials ermittelt und gegebenenfalls das geeignete Verpackungsmaterial auswählt, die dafür sorgt, dass das Verpackungsgut für den Verpackungsmaterialumschlag richtig auf der Verpackungsmaterialbahn zu liegen kommt, sowie die Verschließeinheit entsprechend quer zur Transportrichtung verstellt. Nach der Berechnung der Länge der Verpackungsmaterialbahn für das jeweilige Verpackungsgut wird diese von einem Vorratsspeicher, beispielsweise einer Trommel, mit der erforderlichen Länge abgeschnitten. Da es wichtig ist, dass das Verpackungsgut zu den Enden der Verpackungsmaterialbahn mittig positioniert wird, wird unter Berücksichtigung der Länge des Verpackungsguts die Verpackungsmaterialbahn vor Eintritt des Verpackungsguts in senkrechter Richtung entsprechend positioniert. Aufgrund der Breite und der Höhe des Verpackungsguts ist auch die erforderliche Breite der Verpackungsmaterialbahn bzw. der Versandtasche bekannt, so dass die Verschließeinheit entsprechend der Höhe und quer zu Transporteinrichtung entsprechend positioniert wird, damit die beiderseitigen Verschlussnähte in gleichem Abstand zu dem Verpackungsgut angeordnet werden. Die Schneideinrichtung wird dabei automatisch gleichzeitig positioniert, wobei vorzugsweise der Abstand der Schneideinrichtung zu den beiderseitigen Verschlussnähten bei allen Versandtaschen gleich ist. Dadurch ist wird Verpackungsmaschine vollautomatisch auf das jeweilige Verpackungsgut verstellt, so dass in chaotischer Reihenfolge das Verpackungsgut in einer Versandtasche verpackt werden kann.

Gemäß einer weiteren bevorzugten Ausgestaltung der Verpackungsmaschine ist die Verschließeinheit als Nähmaschine zum Vernähen des Verpackungsmaterials an den offenen Seiten des Verpackungsmaterialumschlags mit jeweils einem Faden ausgebildet. Dies ermöglicht die Verwendung von textilen Fäden oder Naturfasern auch in verschiedenen Farben um eine optisch ansprechende oder auch besonders gekennzeichnete Versandtasche herzustellen.

Damit die Versandtasche einfach geöffnet werden kann, ist an der Nähmaschine eine Einrichtung zur Erzeugung eines Fehlstiches zu einem vorgegeben Zeitpunkt ist. Dies erfolgt zweckmäßigerweise mittels eine Blaseinrichtung, die durch Anblasen des Nadelfadens an einer bestimmten Position diesen in seine Lage verändert, so dass der Greiferfaden nicht die vom Nadelfaden gebildete Schlaufe trifft.

Die Versandtasche aus einem papierförmigen Verpackungsmaterial weist entsprechend dem vorstehenden Verfahren bzw. der vorstehenden Verpackungsmaschine und deren Funktion einen banderolenförmigen Verpackungsmaterialumschlag mit einer an den beiden offenen Seiten des banderolenförmigen Verpackungsmaterialumschlags angeordneten Verschlussnaht auf und ist ausschließlich mit dieser verschlossen. Besonders einfach und für eine optisch ansprechende oder besonders gekennzeichnete Versandtasche ist der Verschluss maschinell mittels eines, vorzugsweise textilen, Fadens hergestellt. Eine derartige Versandtasche ist, wie vorstehend ausgeführt, besonders vorteilhaft maschinell herstellbar.

Die Verschlussnaht weist einen Fehlstich auf, sodass ein Fehler in der Naht vorhanden ist, der ein leichtes Öffnen der Verschlussnaht ermöglicht. Gemäß einer weiteren Ausgestaltung überlappen sich die Enden des Verpackungsmaterialumschlags auf einer Flachseite der Versandtasche und sind dort verleimt oder verklebt. Hierbei handelt sich, wie vorstehend beschrieben um die obere Flachseite, wenn das Verpackungsgut in der Versandtasche sich befindet.

Gemäß der Erfindung können verschieden große Verpackungsgüter in unterschiedlich große Versandtaschen aus papierförmigen Material passgenau verpackt werden. Die Versandtasche ist an der Oberseite überlappt und vorzugsweise links und rechts vernäht. Eine derartige Verpackung weist erhebliche Vorteile gegenüber den bisher bekannten Folienverpackungen hinsichtlich der Nachhaltigkeit und auch der Entsorgung auf. Ein weiterer Vorteil liegt in der besseren Automatisierungsfähigkeit der mit dem papierähnlichen Verpackungsmaterial verpackten Warensendung gegenüber einer Folienverpackung, da eine solche Verpackung eine höhere Eigensteifigkeit mit sich bringt als eine Folienverpackung. Zusätzlich kann bei einer Papierverpackung gleich direkt auf das Papier die Adresse aufgedruckt werden.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar. Zur Ausführung der Erfindung müssen nicht alle Merkmale der unabhängigen Ansprüche verwirklicht sein. Auch können einzelne Merkmale der unabhängigen oder nebengeordneten Ansprüche durch andere offenbarte Merkmale oder Merkmalskombinationen ersetzt werden.

Sämtliche aus den Ansprüchen, der Beschreibung oder der Zeichnung hervorgehenden Merkmale und/oder Vorteile, einschließlich konstruktive Einzelheiten, räumliche Anordnung und Verfahrensschritte können sowohl für sich als auch in den verschiedensten Kombinationen erfindungswesentlich sein. In den Figuren werden gleiche oder ähnliche Bauteile mit gleichen oder ähnlichen Bezugszeichen gekennzeichnet. Es stellen dar:
- Figur 1: eine seitliche schematische Ansicht einer erfindungsgemäßen Verpackungsmaschine mit eingepacktem Verpackungsgut in einer Versandtasche;
- Figur 2: eine schematische Draufsicht auf die Verpackungsmaschine gemäß Figur 1 mit einer ein Verpackungsgut enthaltenden Versandtasche;
- Figur 3: eine Stirnsicht von der Verschließeinheit aus Figur 1 um 90° gedreht;
- Figur 4: den Ablauf bei der Herstellung einem Verpackungsmaterialumschlag mit noch offenen Seiten in den Figuren 4A bis 4E;
- Figur 5: eine seitliche schematische Ansicht einer erfindungsgemäßen Verpackungsmaschine mit eingepacktem Verpackungsgut in einer Versandtasche mit zwei Verpackungsmaterialspeicher ähnlich Figur 1;
- Figur 6: eine schematische Draufsicht auf die Verpackungsmaschine gemäß Figur 5 mit einer ein Verpackungsgut enthaltenden Versandtasche;
- Figur 7: den Ablauf bei der Auswahl des jeweils erforderlichen Verpackungsmaterials mit der entsprechenden Breite bis zur Übergabe an die untere Abziehleiste in den Figuren 7A bis 7D;
- Figur 8: eine Draufsicht auf die das Verpackungsmaterial greifende Seite einer in vertikaler Richtung bewegbaren Fixierleiste;
- Figur 9: eine Verpackungsmaterialumschlag mit einer Teilvergrößerung der Verschlussnaht; und
- Figur 10: eine prinzipielle Darstellung der Erzeugung eines Fehlstichs.

Die schematische Darstellung in den Figuren 1 und 2 einer erfindungsgemäßen Verpackungsmaschine 1 zu Verpackung eines Verpackungsguts 3 in einer Versandtasche 17 aus Verpackungspapier 10 zeigen ein horizontales Auflegeband 2 für das Verpackungsgut 3, das in dem Ausführungsbeispiel als ein Paket dargestellt ist. Hierbei kann es sich jedoch um jegliches Verpackungsgut 3 auch flexibles und/oder textiles Verpackungsgut 3 handeln. Die Transportrichtung ist durch den Pfeil 4 gekennzeichnet. Im Anschluss an das Auflegeband 2 befindet sich ein Einlaufband 5, welches das Verpackungsgut 3 einer Verpackungseinheit 6 zuführt. An dem Einlaufband befindet sich eine Messeinrichtung 11 mit der im Ausführungsbeispiel optisch die Länge, Breite und Höhe des Verpackungsguts 3 gemessen und an eine Steuereinheit 12 übertragen wird. Die Verpackungseinheit 6 weist eine obere Abziehleiste 7 und eine untere Abziehleiste 8 auf mit der das von einer Rolle 9 abgewickelte Verpackungspapier 10 für die Verpackung gehalten und verpackt wird. Oberhalb der oberen Abziehleiste 7 befindet sich ein Schneidmesser 13 zum Abtrennen der für das Verpacken erforderlichen Verpackungspapierbahn 10' entsprechend der Länge des zu verpackenden Verpackungsguts 3 sowie eine Leimdüse 24. Figur 1 zeigt weiter das bereits durch die senkrechte Ebene der Verpackungspapierbahn 10' hindurchgetretene Verpackungsgut 3, so dass bereits die Stirnseite sowie Teile wie aus den Figuren 1 und 2 ersichtlichen Ober- und Unterseite umhüllt sind. Die Verpackungspapierbahn 10' ist zwischen dem Einlaufband 5 und einem Auslaufband 14 und senkrecht zu diesen und der Transportrichtung 4 angeordnet. Im Anschluss an das Auslaufband 14 befindet eine Verschließeinheit 18, die in dem Ausführungsbeispiel ein mehrspuriges Transportband 15 mit seitlich angeordneten und in Transportrichtung 4 sich erstreckenden Vorzugsbänder 16, 16', eine Nähmaschine 19 und eine Schneideinrichtung 20 umfasst. Die Vorzugsbänder 16, 16' sind auf beiden Seiten des Transportbandes 15 gemeinsam in der Höhe verstellbar, um sie an die entsprechende Höhe des Verpackungsguts 3 anzupassen. Die Vorzugsbänder 16, 16' sind umlaufende übereinander angeordnete Bänder, die zwischen sich das Verpackungspapier 10 am äußeren Rand einklemmen und Zusammenpressen, um es in diesem Zustand in diesem Ausführungsbeispiel den auf beiden Seiten des mehrspuriges Transport des 15 angeordneten Nähmaschinen 19 zuzuführen, die die offenen Seiten der Versandtasche 17 mittels eines von einem Speicher 25 abgewickelten Fadens zu vernähen. Eine Schneideinrichtung 20 schneidet überstehendes und überschüssiges Verpackungsmaterial 10 in einem definierten Abstand zu der Verschlussnaht 21 auf der dem Verpackungsgut 3 abgewandten Seite der Verschlussnaht 21 ab. Im Ausführungsbeispiel erfolgt das Abschneiden nach der Herstellung der Verschlussnaht 21. Die fertig gestellte Versandtasche 17 mit dem Verpackungsgut 3 weist dann einen banderolenförmigen auf der Oberseite sich in dem Bereich 22 überlappenden Verpackungspapierumschlag 23 sowie seitliche mit Fäden vernähte Verschlussnähte 21 auf.

Figur 3 zeigt in einer Stirnansicht die auf beiden Seiten des Transportbandes 15 angeordneten Nähmaschinen 19 mit einem Fadenspeicher 25, die in den Pfeilrichtungen in Relation zu dem auf dem Transportband 15 befindlichen Verpackungsgut 3 bewegbar sind sowie die Schneideinrichtung 20.

In Figur 4 ist der Ablauf bei der Erstellung des banderolenförmigen Verpackungspapierumschlags 23 etwas detaillierter dargestellt. In der Figur 4A befindet sich das Verpackungsgut 3 am Ende des Einlaufbandes 5 und die untere Abziehleiste 8 hat das untere Ende 27 des von der Rolle 9 abgewickelten Verpackungspapiers 10 mittels Vakuum angesaugt und zieht dieses in den Zwischenraum zwischen dem Einlaufband 5 und dem Auslaufband 14. Entsprechend der Länge der Verpackungspapierbahn 10' greift die obere Abziehleiste 7 der Verpackungspapierbahn 10. Mit dem Schneidmesser 13 wird das Verpackungspapier 10 oberhalb der oberen Abziehleiste 7 getrennt und mittels der Leimdüse 24 Leim auf das obere Ende 28 der Verpackungspapierbahn 10' aufgebracht. Anschließend kann die Verpackung Papierbahnen 10' in senkrechter Richtung für die richtige Lage zu dem Verpackungsgut 3 positioniert werden (Figur 4B). In der Figur 4C ist das Verpackungsgut 3 in die durch die Verpackungspapierbahn 10' gebildete Ebene hindurch getreten, sodass die Verpackungspapierbahn 10' die Stirnseite und einen Teil der Oberseite und der Unterseite des Verpackungsgut 3 umhüllt. Gleichzeitig wird auch das obere Ende 28 der Verpackungspapierbahn 10' mittels einer oberen mit Vakuum beaufschlagbaren Abziehleiste 7 festgehalten. Als nächstes wird beim Weitertransport des Verpackungsguts 3 auf dem Auslaufband 14 das untere Ende 27 der Verpackungspapierbahn 10' mittels der unteren Abziehleiste 8, die um 270° gegen die Transportrichtung um ihre Längsachse gedreht wird, auf einem Gegenhalter 26 abgelegt und dort gehalten (Figur 4D). Anschließend wird das von der oberen Abziehleiste 7 gehaltene obere Ende 28 der Verpackungspapierbahn 10' auf dem unteren Ende 27 der Verpackungspapierbahn 10' abgelegt und mit dieser dadurch verleimt (Figur 4E).

Soweit in den nachfolgenden Figuren Gegenstände, die bereits in den Figuren 1 bis 4 dargestellt sind, erneut gezeigt werden, weisen sie die gleichen Bezugsziffern auf. Die seitliche Darstellung der Verpackungsmaschine in Figur 5 entspricht im Wesentlichen der Darstellung in Figur 1 mit dem Unterschied, das eine zusätzliche Trommel 9' als Verpackungsmaterialspeicher vorgesehen ist. In diesem Ausführungsbeispiel weist die Trommel 9 ein breiteres Verpackungsmaterial 10 und die Trommel 9' ein schmäleres Verpackungsmaterial 10" auf. Des Weiteren zeigt die Figur 5 schematisch eine Fixierleiste 30 die in vertikaler Richtung bis zu einer Position verfahrbar ist, an der sie das Verpackungsmaterial 10, 10" zur Weiterverarbeitung übergibt. Die Verpackungsmaterialbahn ab der Übergabe, die dann zum Verpacken des Verpackungsgutes 3 verwendet wird, wird weiterhin als Verpackungsmaterialbahn 10' bezeichnet.

Entsprechend ist die Figur 6 ähnlich der Figur 2 mit dem Unterschied, dass die Trommel 9 und 9' ebenfalls dargestellt sind.

In der Figur 7 ist der Ablauf schematisch für die Auswahl des jeweiligen Verpackungsmaterials 10 oder 10" mit den einzelnen Komponenten im Detail dargestellt. Die Enden der Verpackungsmaterialbahnen 10, 10" befinden sich in der Figur 7A an der Abschnittstelle im Bereich des Schneidmessers 13 und die Verpackungsmaterialbahnen 10 bzw. 10" befinden sich auf den Rollen 9 bzw. 9'. Klemmeinrichtungen 32, 32' dienen dazu, die jeweilige nicht bewegte Verpackungsmaterialbahn 10 bzw. 10" festzuhalten, wenn in die andere Verpackungsmaterialbahn 10" bzw. 10 abgezogen wird. Zum Abziehen der betreffenden Verpackungsmaterialbahn 10 bzw. 10" wird mittels einer in der Figur 8 dargestellten Fixierleiste 30, die unterschiedlich ansteuerbare Bereiche 34 und 34' mit Saugdüsen 33 aufweist, die jeweilige Verpackungsmaterialbahn 10 bzw. 10" fixiert und von der Rolle 9 bzw. 9' abgewickelt. Wie aus der Figur 8 ersichtlich, wird mit dem Bereich 34 die Verpackungsmaterialbahn 10 und mit dem im Bereich 34' die Verpackungsmaterialbahn 10" fixiert. Figur 7B zeigt, wie die Fixierleiste 30 in vertikaler Richtung nach unten bis zu einer festen Fixierleiste 31 bewegt wird und, in diesem Beispiel, das Ende der Verpackungsmaterialbahn 10 bis zu dieser festen Fixierleiste 31 von der Rolle 9 abzieht. Dort wird das Ende der der Verpackungsmaterialbahn 10 von der Fixierleiste 30 abgeblasen und von der festen Fixierleiste 31 angesaugt. Anschließend wird die Fixierleiste 31 wieder zurück in die Ausgangsposition bewegt (Figur 7C) und die obere Abziehleiste 7 und die untere Abziehleiste 8 übernehmen das Ende der Verpackungsmaterialbahn 10. Die abgeschnittene Verpackungsmaterialbahn 10' wird von der festen Fixierleiste 31 abgeblasen und von der unteren Abziehleiste 8 angesaugt. Die gleiche Aufteilung der Vakuumbereiche 34 und 34' gibt es auch für die feste Fixierleiste 31 und für die untere Abziehleiste 8 sowie für die obere Abziehleiste 7. Die weitere Bewegung der Verpackungsmaterialbahn 10 ist im Zusammenhang mit der Figur 4 beschrieben. Die Stellung der oberen Abziehleiste 7 und der unteren Abziehleiste 8 in Figur 7D entspricht der in Figur 4A dargestellten.

Figur 9 zeigt beispielhaft eine Versandtasche 17, die gemäß dem Verfahren und der Verpackungsmaschine 1 hergestellt wird und auf den beiden gegenüberliegenden Seiten eine maschinell hergestellte Verschlussnaht 21 aufweist. In den Figuren sind die Verschlussnähte 21 mit Unterbrechungen dargestellt, um sie besser kenntlich zu machen. Tatsächlich weisen maschinell hergestellte Verschlussnähte 21 keine Unterbrechungen auf, da sie bekanntlich mit zwei Fäden (hier mit Nadelfaden und Greiferfaden bezeichnet) erstellt werden und der Nadelfaden 36 durch eine Öffnung hindurch und wieder heraus bewegt wird. Eine Öffnungshilfe 35 an einer Verschlussnaht 21 ist in vergrößerter Darstellung dargestellt und zeigt durch Pfeile angedeutet, den unteren Greiferfaden 37, der zuerst aufgezogen werden muss, damit der obere Nadelfaden 36 aufgezogen werden kann. Das Ausführungsbeispiel zeigt die verwendete Stichart (Doppelkettenstich 401), die den Vorteil hat, dass bei richtiger Vorgehensweise die Verschlussnaht 21 entgegen der Nährichtung wieder aufgezogen werden kann. In dem Ausführungsbeispiel ist nur auf einer Seite der Versandtasche 17 eine Öffnungshilfe 35 vorgesehen. Diese kann selbstverständlich auch auf beiden Seiten vorgesehen sein.

Figur 10 zeigt die prinzipielle Erzeugung eines Fehlstichs 29 mit einer prinzipiell dargestellten Blaseinrichtung 38 an entsprechender Stelle der Nähmaschine 19. Kurz bevor die Fadengreifer 39 die Schlaufe 40 des Nadelfadens 36 erreicht, wird diese an geblasen, sodass die Fadengreifer 39 nicht die Schlaufe 40 treffen kann.

### Bezugszeichenliste

- 1: Verpackungsmaschine
- 2: Auflegeband
- 3: Verpackungsgut
- 4: Transportrichtung
- 5: Einlaufband
- 6: Verpackungseinheit
- 7: obere Abziehleiste
- 8: untere Abziehleiste
- 9, 9': erste Rolle breit; zweite Rolle schmal
- 10, 10': Verpackungspapier, Verpackungspapierbahn
- 11: Messeinrichtung
- 12: Steuereinheit
- 13: Schneidmesser
- 14: Auslaufband
- 15: Transportband, mehrspurig
- 16, 16': Vorzugsbänder
- 17: Versandtasche
- 18: Verschließeinheit
- 19: Nähmaschine
- 20: Schneideinrichtung
- 21: Verschlussnaht
- 22: Oberer Bereich
- 23: Verpackungspapierumschlag
- 24: Leimdüse
- 25: Speicher
- 26: Gegenhalter
- 27: Unteres Ende von 10, 10'
- 28: Oberes Ende von 10, 10'
- 29: Fehlstich
- 30: Fixierleiste
- 31: Feste Fixierleiste
- 32, 32': Papier Klemmung
- 33: Saugdüsen
- 34, 34': erster und zweiter Saugdüsenbereich
- 35: Öffnungshilfe
- 36: Nadelfaden
- 37: Greiferfaden
- 38: Blaseinrichtung
- 39: Fadengreifer
- 40: Schlaufe

## Patentansprüche

1. Verfahren zum maschinellen Verpacken eines Verpackungsguts (3) in einer Versandtasche (17) aus einem Verpackungsmaterial (10, 10') aus reinen Papiermaterial oder aus einem Material aus anderen Stoffen, welches Papier hinsichtlich der für eine Verpackung geeigneten Eigenschaften wie Festigkeit und Faltbarkeit ähnelt,
**dadurch gekennzeichnet, dass**
das Verpackungsgut (3) horizontal zu einer vertikalen Verpackungsmaterialbahn (10') transportiert und in Transportrichtung (4) des Verpackungsguts (3) in die senkrecht zu der Transportrichtung (4) befindliche Verpackungsmaterialbahn (10') hinein bewegt wird, so dass das Verpackungsgut (3) auf der Verpackungsmaterialbahn (10') beim Weitertransport zu liegen kommt,
anschließend ein erstes unteres Verpackungsmaterialbahnende (27) in die Transportrichtung (4) zeigend oberhalb des Verpackungsguts (3) auf einem Gegenhalter (26) abgelegt und ein zweites oberes Verpackungsmaterialbahnende (28) gegen die Transportrichtung (4) zeigend auf das erste untere Materialbahnende (27) angeordnet, und miteinander verbunden wird, so dass ein banderolenförmiger Verpackungsmaterialumschlag (23) mit zwei gegenüberliegenden offenen quer zur Transportrichtung (4) weisenden Längsseiten entsteht, und
der Verpackungsmaterialumschlag (23) mit dem Verpackungsgut (3) weitertransportiert und anschließend an den offenen Längsseiten mit einer Verschlussnaht (21), die maschinell mittels Fäden (36, 37) hergestellt wird, verschlossen wird.

2. Verfahren nach Anspruch 1, **dadurch gekennzeichnet, dass** überschüssiges Verpackungsmaterial (10) parallel zu der Verschlussnaht (21) beidseitig auf der dem Verpackungsgut (3) abgewandten Seite der Verschlussnaht (21) abgeschnitten wird.

3. Verfahren nach Anspruch 1 oder 2, **dadurch gekennzeichnet, dass** die Höhe, Breite und Länge des Verpackungsguts (3) vor Erreichen der Verpackungsmaterialbahn (10') gemessen und daraus die erforderliche Breite des Verpackungsmaterials (10) ermittelt und gegebenenfalls ausgewählt, die Länge der Verpackungsmaterialbahn (10') ermittelt, anschließend daraus die Verpackungsmaterialposition zu dem Verpackungsgut (3) ermittelt und eingestellt sowie aus der Höhe und Breite die Position der Verschlussnaht (21) und gegebenenfalls die Position für das Abschneiden überschüssigen Verpackungsmaterial (10) ermittelt und eingestellt wird.

4. Verfahren nach einem der vorangegangenen Ansprüche, **dadurch gekennzeichnet, dass** die Verpackungsmaterialbahnenden (27, 28) miteinander verklebt oder verleimt werden, wobei vorzugsweise der Kleber bzw. der Leim am oberen Verpackungsmaterialbahnende (28) angebracht wird.

5. Verfahren nach einem der vorangegangenen Ansprüche, **dadurch gekennzeichnet, dass** der Verpackungsmaterialumschlag (23) mit dem Verpackungsgut (3) an den beiden offenen Seiten mittels einer Vorzugeinrichtung (16, 16') zusammengepresst und einer auf beiden Seiten des Verpackungsguts die seitlichen Enden der Verpackungsmaterialbahn einer mit jeweils einen Faden die beiden offenen Seiten vernähenden Nähmaschine (19), zugeführt und maschinell vernäht wird.

6. Verfahren nach Anspruch 5, **dadurch gekennzeichnet, dass** für eine spätere Öffnung der Verschlussnaht (21) ein Fehlstich (29) erzeugt wird.

7. Verpackungsmaschine (1) zum Verpacken von Verpackungsgut (3) in einer Versandtasche (17) aus einem Verpackungsmaterial (10) aus reinen Papiermaterial oder oder aus einem Material aus anderen Stoffen, welches Papier hinsichtlich der für eine Verpackung geeigneten Eigenschaften wie Festigkeit und Faltbarkeit ähnelt, **gekennzeichnet durch** ein Einlaufband (5) zum Zuführen des darauf angeordneten Verpackungsgutes (3) zu einer Verpackungseinheit (6) und einem anschließenden Auslaufband (40), wobei die Verpackungseinheit (6) das Verpackungsgut (3) mit dem Verpackungsmaterial (10') auf den Stirnseiten sowie Ober- und Unterseite mit einem auf der oberen Seite verschlossene banderolenförmigen Verpackungsmaterialumschlag (23) erzeugend umhüllt, sowie eine an das Auslaufband (14) anschließende Verschließeinheit (18), die den Verpackungsmaterialumschlag (23) an den offenen Längsseiten mit einer Verschlussnaht (21), die maschinell mittels eines Fadens hergestellt ist, verschließt, wobei die Verpackungseinheit (6) eine obere und eine untere vertikal und horizontal bewegbare und um ihre Längsachse drehbare mit Vakuum beaufschlagbare Abziehleiste (7, 8) zum Abziehen des Verpackungsmaterials (10) von einem Vorratsspeicher (9) und Spannen des Verpackungsmaterials (10) in einer Ebene senkrecht zur Transportrichtung (4) des Verpackungsguts (3) zwischen dem Einlaufband (5) und dem Auslaufband (15) und überlappenden Ablegen eines oberen Endes (27) und eines unteren Endes (28) der Verpackungsmaterialbahn (10') wahlweise auf einem Gegenhalter (26) oberhalb des Auslaufbandes (14), nachdem das Verpackungsgut (3) durch die Ebene der Verpackungsmaterialbahn (10') hindurch getreten ist und auf der Verpackungsmaterialbahn (10') liegend sich auf dem Auslaufband (14) befindet.

8. Verpackungsmaschine (1) nach Anspruch 7, **dadurch gekennzeichnet, dass** eine erster Verpackungsmaterialspeicher (9) mit einem ersten Verpackungsmaterial (10) mit einer ersten Breite und mindestens ein weiterer Verpackungsmaterialspeicher (9') mit einem zweiten Verpackungsmaterial (10") mit einer zweiten Breite vorgesehen sind, wobei eine in vertikaler Richtung bewegliche, mit Unterdruck entsprechend der Breite des augenblicklich zu verpackenden Verpackungsguts mit Unterdruck beaufschlagbare Fixierleiste (30) vorgesehen ist, um das Ende des betreffende Verpackungsmaterials (10, 10") anzusaugen, in vertikaler Richtung von dem Verpackungsmaterialspeicher (9, 9') abzuziehen und an die untere Abziehleiste (8) zu übergeben.

9. Verpackungsmaschine (1) nach Anspruch 7 oder 8, **dadurch gekennzeichnet, dass** die Verschließeinheit (18) eine Schneideinrichtung (20) aufweist, die die überschüssiges Verpackungsmaterial (10) auf der dem Verpackungsgut (3) abgewandten Seite der Verschlussnaht (21) abschneidet.

10. Verpackungsmaschine (1) nach einem der Ansprüche 7 bis 9, **gekennzeichnet durch** eine Messeinrichtung (11) zum Vermessen der Höhe, der Breite und in der Länge des Verpackungsgut (3) vor Erreichen der Verpackungseinheit (6).

11. Verpackungsmaschine (1) nach Anspruch 7 oder 8 und den Ansprüchen 9 und 10, **gekennzeichnet durch** eine Steuereinrichtung (12), die aus den von der Messeinrichtung (11) gelieferten Daten die Breite des Verpackungsmaterials (10) ermittelt und gegebenenfalls das geeignete Verpackungsmaterial (10) auswählt, die Länge der für die Verpackung des Verpackungsguts (3) erforderlichen Verpackungsmaterialbahn (10') errechnet, die Verpackungsmaterialbahn (10') so positioniert, dass das Verpackungsgut (3) für den Verpackungsmaterialumschlag (23) richtig auf der Verpackungsmaterialbahn (10') zu liegen kommt, sowie die Verschließeinheit (18) entsprechend quer zur Transportrichtung (4) verstellt.

12. Verpackungsmaschine (1) nach einem der vorangegangenen Ansprüche 7 bis 11, **dadurch gekennzeichnet, dass** die Verschließeinheit als Nähmaschine (19) zum Vernähen des Verpackungsmaterials (10) an den offenen Seiten des Verpackungsmaterialumschlags (23) mit Fäden ausgebildet ist.

13. Verpackungsmaschine (1) nach Anspruch 12, **dadurch gekennzeichnet, dass** an der Nähmaschine (19) eine Einrichtung (38) zur Erzeugung eines Fehlstiches (29) zu einem vorgegeben Zeitpunkt angeordnet ist.

## Claims

1. Method for mechanically packaging a product to be packaged (3) in a postal bag (17) made of a packaging material (10, 10') consisting of pure paper material or of a material made from other substances that are similar to paper with regard to the properties suitable for packaging such as stiffness and foldability,
**characterised in that** the product to be packaged (3) is transported horizontally towards a vertical packaging material web (10') and is moved in the transport direction (4) of the product to be packaged (3) to the packaging material web (10') which is perpendicular to the transport direction (4) such that the product to be packaged (3) comes to lie on the packaging material web (10') when transported further,
a first, lower packaging material web end (27) is then placed on a counter-support (26) above the product to be packaged (3) so as to be oriented in the transport direction (4) and a second, upper packaging material web end (28) is arranged on the first, lower material web end (27) so as to be oriented counter to the transport direction (4), and said material web ends are interconnected such that a sleeve-like packaging material wrapping (23) with two opposite open long sides that are oriented transversely to the transport direction (4) is formed, and
the packaging material wrapping (23) is transported further with the product to be packaged (3) and then closed at the open long sides by means of a closing seam (21) which is produced mechanically using threads (36, 37).

2. Method according to claim 1, **characterised in that** excess packaging material (10) is trimmed parallel to the closing seam (21) on both sides on the side of the closing seam (21) that faces away from the product to be packaged (3).

3. Method according to either claim 1 or claim 2, **characterised in that** the height, width and length of the product to be packaged (3) are measured before it reaches the packaging material web (10') and used to determine and, if necessary, select the required width of the packaging material (10), the length of the packaging material web (10') is determined and then used to determine and set the packaging material position with respect to the product to be packaged (3), and the position of the closing seam (21) and, if necessary, the position for trimming excess packaging material (10) are determined and set using the height and width.

4. Method according to any of the preceding claims, **characterised in that** the packaging material web ends (27, 28) are adhesively bonded or glued to one another, the adhesive or glue preferably being applied to the upper packaging material web end (28).

5. Method according to any of the preceding claims, **characterised in that** the packaging material wrapping (23), with the product to be packaged (3), is pressed together at the two open sides by means of a drawing device (16, 16'), fed to a sewing machine (19) which stitches the two open sides at the lateral ends of the packaging material web on both sides of the product to be packaged with one thread in each case, and mechanically stitched.

6. Method according to claim 5, **characterised in that** a skipped stitch (29) is provided for future opening of the closing seam (21).

7. Packaging machine (1) for mechanically packaging a product to be packaged (3) in a postal bag (17) made of a packaging material (10) consisting of pure paper material or of a material made from other substances that are similar to paper with regard to the properties suitable for packaging such as stiffness and foldability, **characterised by** an infeed belt (5) for feeding the product to be packaged (3) arranged thereon to a packaging unit (6) and an adjacent outfeed belt (40), the packaging unit (6) surrounding the product to be packaged (3) with the packaging material (10) at the end faces and at the top and bottom with a sleeve-like packaging material wrapping (23) that is closed at the top, and a closure unit (18) which is adjacent to the outfeed belt (14) and closes the packaging material wrapping (23) at the open long sides by means of a closing seam (21) that is produced mechanically using a thread, the packaging unit (6) having an upper and a lower removal rail (7, 8), which rails are vertically and horizontally movable, rotatable about their longitudinal axes and can be subjected to a vacuum, and are intended for removing the packaging material (10) from a storage means (9), tensioning the packaging material (10) in a plane perpendicular to the transport direction (4) of the product to be packaged (3) between the infeed belt (5) and the outfeed belt (15) and overlappingly placing an upper end (27) and a lower end (28) of the packaging material web (10') alternately on a counter-support (26) above the outfeed belt (14) after the product to be packaged (3) has passed through the plane of the packaging material web (10') and is located on the outfeed belt (14) resting on the packaging material web (10').

8. Packaging machine (1) according to claim 7, **characterised in that** a first packaging material storage means (9) having a first packaging material (10) with a first width and at least one further packaging material storage means (9') having a second packaging material (10) with a second width are provided, a fixing bar (30) being provided which is movable in the vertical direction and can be subjected to negative pressure according to the width of the product about to be packaged in order to suction the end of the packaging material (10, 10") in question, remove it from the packaging material storage means (9, 9') in the vertical direction and transfer it to the lower removal rail (8).

9. Packaging machine (1) according to either claim 7 or claim 8, **characterised in that** the closure unit (18) has a cutting device (20) which trims excess packaging material (10) on the side of the closing seam (21) that faces away from the product to be packaged (3).

10. Packaging machine (1) according to any of claims 7 to 9, **characterised by** a measurement device (11) for measuring the height, the width and the length of the product to be packaged (3) before it reaches the packaging unit (6).

11. Packaging machine (1) according to either claim 7 or claim 8 and claims 9 and 10, **characterised by** a control device (12) which determines the width of the packaging material (10) from the data provided by the measurement device (11) and, if necessary, selects the appropriate packaging material (10), calculates the required length of packaging material web (10') for packaging the product to be packaged (3), positions the packaging material web (10') in such a way that the product to be packaged (3) for the packaging material wrapping (23) comes to lie correctly on the packaging material web (10'), and correspondingly adjusts the closure unit (18) to be transverse to the transport direction (4).

12. Packaging machine (1) according to any of the preceding claims 7 to 11, **characterised in that the** closure unit is designed as a sewing machine (19) for stitching the packaging material (10) at the open sides of the packaging material wrapping (23) with threads.

13. Packaging machine (1) according to claim 12, **characterised in that** a device (38) for producing a skipped stitch (29) at a predefined time is arranged on the sewing machine (19).

## Revendications

1. Procédé pour l'emballage par machine d'un produit à emballer (3) dans une pochette d'expédition (17) en un matériau d'emballage (10, 10') en matériau de papier pur ou en un matériau composé d'autres matières, qui est similaire au papier en termes de propriétés adaptées à un emballage telles que la résistance et la pliabilité, **caractérisé en ce que** le produit à emballer (3) est transporté horizontalement jusqu'à une bande de matériau d'emballage verticale (10') et déplacé dans la direction de transport (4) du produit à emballer (3) dans la bande de matériau d'emballage (10') perpendiculaire à la direction de transport (4), de telle sorte que le produit à emballer (3) vienne reposer sur la bande de matériau d'emballage (10') pendant le transport ultérieur,
puis une première extrémité inférieure de la bande de matériau d'emballage (27) est déposée au-dessus du produit à emballer (3) sur un élément de contre-appui (26), dirigée dans la direction de transport (4), et une deuxième extrémité supérieure de la bande de matériau d'emballage (28) est agencée sur la première extrémité inférieure de bande de matériau (27), dirigée à l'encontre de la direction de transport (4), et reliée avec celle-ci, de telle sorte qu'une enveloppe de matériau d'emballage en forme de banderole (23) munie de deux côtés longitudinaux opposés ouverts, dirigés perpendiculairement à la direction de transport (4), soit formée, et
l'enveloppe de matériau d'emballage (23) est transportée avec le produit emballé (3), puis fermée au niveau des côtés longitudinaux ouverts avec une couture de fermeture (21), qui est produite par machine au moyen de fils (36, 37).

2. Procédé selon la revendication 1, **caractérisé en ce que** le matériau d'emballage en excès (10) est coupé parallèlement à la couture de fermeture (21) des deux côtés sur le côté de la couture de fermeture (21) détourné du produit à emballer (3).

3. Procédé selon la revendication 1 ou 2, **caractérisé en ce que** la hauteur, la largeur et la longueur du produit à emballer (3) sont mesurées avant d'atteindre la bande de matériau d'emballage (10') et, à partir de celles-ci, la largeur nécessaire du matériau d'emballage (10) est déterminée et éventuellement choisie, la longueur de la bande de matériau d'emballage (10') est déterminée, puis, à partir de celles-ci, la position du matériau d'emballage par rapport au produit à emballer (3) est déterminée et ajustée et, à partir de la hauteur et de la largeur, la position de la couture de fermeture (21) et éventuellement la position pour la coupe du matériau d'emballage en excès (10) sont déterminées et ajustées.

4. Procédé selon l'une quelconque des revendications précédentes, **caractérisé en ce que** les extrémités de la bande de matériau d'emballage (27, 28) sont collées ou encollées l'une avec l'autre, l'adhésif ou la colle étant de préférence disposé sur l'extrémité supérieure de la bande de matériau d'emballage (28).

5. Procédé selon l'une quelconque des revendications précédentes, **caractérisé en ce que** l'enveloppe de matériau d'emballage (23) munie du produit à emballer (3) est pressée sur les deux côtés ouverts au moyen d'un appareil d'alimentation (16, 16'), et introduite dans une machine à coudre (19) qui cout des deux côtés du produit à emballer les extrémités latérales de la bande de matériau d'emballage, les deux côtés ouverts avec à chaque fois un fil, et cousue par machine.

6. Procédé selon la revendication 5, **caractérisé en ce qu'un** faux point (29) est produit pour une ouverture ultérieure de la couture de fermeture (21).

7. Machine d'emballage (1) pour l'emballage d'un produit à emballer (3) dans une pochette d'expédition (17) en un matériau d'emballage (10) en matériau de papier pur ou en un matériau composé d'autres matières, qui est similaire au papier en termes de propriétés adaptées à un emballage telles que la résistance et la pliabilité, **caractérisé par** une bande d'entrée (5) pour l'acheminement du produit à emballer (3) agencé sur celle-ci jusqu'à une unité d'emballage (6) et une bande de sortie consécutive (40), l'unité d'emballage (6) entourant le produit à emballer (3) avec le matériau d'emballage (10') sur les côtés frontaux, ainsi que le côté supérieur et le côté inférieur avec une enveloppe de matériau d'emballage en forme de banderole (23) fermée sur le côté supérieur, ainsi qu'une unité de fermeture (18) consécutive à la bande de sortie (14), qui ferme l'enveloppe de matériau d'emballage (23) sur les côtés longitudinaux ouverts avec une couture de fermeture (21), qui est produite par machine au moyen d'un fil, l'unité d'emballage (6) une barre de soutirage supérieure et inférieure (7, 8) mobile verticalement et horizontalement et rotative autour de son axe longitudinal, pouvant être sollicitée par un vide, pour le soutirage du matériau d'emballage (10) depuis un réservoir de stockage (9) et la tension du matériau d'emballage (10) dans un plan perpendiculaire à la direction de transport (4) du produit à emballer (3) entre la bande d'entrée (5) et la bande de sortie (15) et le dépôt en chevauchement d'une extrémité supérieure (27) et d'une extrémité inférieure (28) de la bande de matériau d'emballage (10') éventuellement sur un élément de contre-appui (26) au-dessus de la bande de sortie (14), après que le produit à emballer (3) a traversé le plan de la bande de matériau d'emballage (10') et se trouve sur la bande de matériau d'emballage (10') qui repose sur la bande de sortie (14) .

8. Machine d'emballage (1) selon la revendication 7, **caractérisée en ce qu'**un premier réservoir de matériau d'emballage (9) muni d'un premier matériau d'emballage (10) ayant une première largeur et au moins un réservoir de matériau d'emballage supplémentaire (9') muni d'un deuxième matériau d'emballage (10") ayant une deuxième largeur sont prévus, une barre de fixation (30) mobile dans la direction verticale étant prévue, qui peut être sollicitée par une sous-pression par une sous-pression selon la largeur du produit à emballer actuel, afin d'aspirer l'extrémité du matériau d'emballage concerné (10, 10''), de la soutirer du réservoir de matériau d'emballage (9, 9') dans la direction verticale et de la transférer sur la barre de soutirage inférieure (8).

9. Machine d'emballage (1) selon la revendication 7 ou 8, **caractérisée en ce que** l'unité de fermeture (18) comprend un appareil de coupe (20), qui coupe le matériau d'emballage en excès (10) sur le côté de la couture de fermeture (21) détourné du produit à emballer (3).

10. Machine d'emballage (1) selon l'une quelconque des revendication 7 à 9, **caractérisée par** un appareil de mesure (11) pour la mesure de la hauteur, de la largeur et de la longueur du produit à emballer (3) avant d'atteindre l'unité d'emballage (6).

11. Machine d'emballage (1) selon la revendication 7 ou 8 et les revendications 9 et 10, **caractérisée par** un appareil de commande (12) qui, à partir des données fournies par l'appareil de mesure (11), détermine la largeur du matériau d'emballage (10) et choisit éventuellement le matériau d'emballage approprié (10), calcule la longueur de la bande de matériau d'emballage (10') nécessaire pour l'emballage du produit à emballer (3), positionne la bande de matériau d'emballage (10') de telle sorte que le produit à emballer (3) vienne reposer correctement sur la bande de matériau d'emballage (10') pour l'enveloppe de matériau d'emballage (23), et règle l'unité de fermeture (18) de manière appropriée perpendiculairement à la direction de transport (4).

12. Machine d'emballage (1) selon l'une quelconque des revendications 7 à 11 précédentes, **caractérisée en ce que** l'unité de fermeture est configurée en tant que machine à coudre (19) pour la couture du matériau d'emballage (10) au niveau des côtés ouverts de l'enveloppe de matériau d'emballage (23) avec des fils.

13. Machine d'emballage (1) selon la revendication 12, **caractérisée en ce qu'**un appareil (38) pour la production d'un faux point (29) à un moment prédéterminé est agencé sur la machine à coudre (19).
